# EUROPÄISCHE PATENTSCHRIFT

(11) **EP 0 962 262 B1**
(45) Veröffentlichungstag und Bekanntmachung des Hinweises auf die Patenterteilung: **29.10.2003**
(21) Anmeldenummer: 99110276.5
(22) Anmeldetag: 27.05.1999
(51) Int. Cl.: B07B 1/52, B07B 1/54

(54) **Vorrichtung zur Siebrahmen- und Bodenreinigung eines Siebkastens**
Device for cleaning the frame and the bottom of a screen
Dispositif de nettoyage du cadre et du fond d'un tamis

(30) Priorität: 04.06.1998 DE 19825617
(43) Veröffentlichungstag der Anmeldung: 08.12.1999
(73) Patentinhaber: Filip GmbH Müllereibürsten, 33330 Gütersloh (DE)
(72) Erfinder: Filip, Dieter, 33330 Gütersloh (DE)

(56) Entgegenhaltungen:
- EP-A- 0 536 803
- EP-A- 0 694 341
- DE-A- 3 640 569
- DE-C- 555 271
- DE-U- 7 734 472
- FR-A- 1 264 066

## Beschreibung

Die Erfindung betrifft eine Vorrichtung zur Siebrahmen- und Bodenreinigung eines Siebkastens einer Siebmaschine, insbesondere Plansichter, im folgenden Doppelreiniger genannt.
Bekannt aus EP 0694341 A1 oder DE-A-536803 sind Plansichter mit wellgitterfreien Siebrahmen und deren armige Reiniger.
Im täglichen Mühlenbetrieb unter Arbeitsbedingungen wurde jedoch gefunden, daß die bekannte Reinigerausführung nur wenig wirksam ist, infolge einer kippend-wechselnden Reinigung von Siebgewebe oder Siebboden nach dem Zufallsprinzip. Weiterhin findet zwischen den Armen des Reinigers überhaupt keine Reinigung statt. Die Reinigungsleistung dieser Reinigertypen ist daher nicht zufriedenstellend; besonders jedoch, wenn klebrige und/oder feuchte Produkte im Plansichter gesiebt werden und am Siebgewebe und Siebboden haften bleiben. Es besteht daher ein Bedarf nach einer besseren und gleichzeitigen Reinigungsleistung am Siebgewebe und Siebboden, der die beschriebenen Nachteile des Standes der Technik verbessern und die Siebleistung sowie den Durchsatz eines Plansichters erhöhen soll.

Die erfindungsgemäße Lösung dieser Aufgabe ist gekennzeichnet durch die Kombination der Merkmale wie im Patentanspruch 1 angegeben. Vorteilhafte Weiterbildungen der Erfindung ergeben sich aus den Unteransprüchen.
In Kenntnis der erfindungsgemäßen Lösung sind auch deren Vorteile offenkundig. Aufgrund von Kreisschwingbewegungen des Plansichters wird der Doppelreiniger innerhalb der Siebfeldbegrenzungen im Siebrahmen/Siebkasten ständig in jede Richtung reinigend bewegt. Dazu trägt die vorgeschlagene dreieckige Form der beiden Reinigungskörper bei, mit nach außen gekrümmten Schenkeln und herausragenden Reinigungselementen am gesamten, äußeren Umfangsbereich wie zum Beispiel Noppen und/oder Borsten auf jeweils einer Flächenseite, wobei die Reinigungselemente des oberen Reinigungskörper das Siebgewebe reinigen und die Reinigungselemente des unteren Reinigungskörper den Siebboden. Der obere Reinigungskörper hat auf seiner Unterseite einen mittig angeformten, zapfenartigen Fuß zur Erzeugung von Kipp- und Taumelbewegungen, der in eine Öffnung des auf dem Siebboden aufliegenden Reinigungskörpers eingeführt wird und bis zum Siebboden reicht. Durch die Plansichterbewegung wird ein gleichzeitiges Reinigen beider Reinigungskörper erreicht, indem der obere Reinigungskörper mit seinen Reinigungselementen durch die Kippund Taumelbewegungen einen ständigen Klopf- und Wischeffekt am Siebgewebe erzeugt und es dadurch sehr wirkungsvoll und sauber reinigt und der untere Reinigungskörper mit seinen Reinigungselementen einen ständigen Reinigungskontakt auf dem Siebboden ausübt. Ein Kernpunkt der Erfindung ist die gleichzeitige intensive Reinigungswirkung des Doppelreinigers mit seinem gesamten äußeren Umfangsbereich aufgrund seiner Form. Ein weiterer Kernpunkt ist der untere Reinigungskörper mit seinen Reinigungselementen. Durch ihre Vielzahl wird eine perfekte Reinigungswirkung auf dem Siebboden und in den Austragungsschlitzen erreicht. Gleichzeitig sorgt der untere Reinigungskörper für einen guten und schnellen Abtransport des durchgefallenen Siebgutes.
Die Gesamthöhe des Doppelreinigers ist etwas geringer als die Distanz vom Siebboden bis zum Siebgewebe. Auch ist die Gesamthöhe des unteren Reinigungskörper geringer, als die Länge des zapfenartigen Fußes an der Unterseite des oberen Reinigungskörpers.

Der Doppelreiniger wird vorzugsweise aus einem flexiblen Kunststoffmaterial hergestellt. Die Erfindung ist nicht auf die beschriebenen Ausführungsbeispiele beschränkt; vielmehr sind im Rahmen des Schutzumfanges andere Ausführungsformen der Erfindung möglich.

So kann zum Beispiel, je nach Art und Konstruktion des Siebkastens, einer der beiden Reinigungskörper noch eine zusätzliche, nach außen über den Reinigerrand vorstehende Räumnase besitzen.
Auch können die Seiten (Schenkel) des Dreiecks gerade, oder auch unterschiedlich lang sein.

Obwohl einzelne Merkmale, wie zum Beispiel die Dreieckform, aus verschiedenen Patentanmeldungen bekannt sind, ergeben sich aufgrund der Erfindung (die Kombination aller Merkmale) ein bisher nicht bekannter Reinigungseffekt eines wellgitterfreien Siebkastens.
Praxisversuche mit den neuen Doppelreinigern haben gezeigt, daß sich die einzelnen Merkmale der Erfindung in besonders vorteilhafter Weise gegenseitig fördern und ergänzen.

In der Folge wird die Erfindung an Hand von Ausführungsbeispielen gezeigt.
Auf der linken Seite in Draufsicht und auf der jeweils rechten Seite in Seitenansicht.
- Fig. 1: zeigt den oberen Reinigungskörper 1 mit Reinigungselementen 2 zum Beispiel Borsten, mit Öffnungen 3 für den Durchfall des Siebgutes und mit dem zapfenartigen Fuß 4 zur Erzeugung von Kipp- und Taumelbewegungen
- Fig. 2: zeigt den unteren Reinigungskörper 1 mit Reinigungselementen 2 zum Beispiel Noppen, mit Öffnungen 3 für den Durchfall des Siebgutes und mit Öffnung 5 zur Aufnahme des zapfenartigen Fußes des oberen Reinigungskörpers.

## Patentansprüche

1. Vorrichtung zur Siebrahmen- und Bodenreinigung eines Siebkastens einer Siebmaschine, insbesondere Plansichter, mit der Kombination folgender Merkmale:
a) dass die Vorrichtung aus einem oberen und einem unteren Reinigungskörper besteht, die lose miteinander verbunden sind und die beide gleichzeitig und ständig Siebrahmen und Siebboden reinigen und
b) dass die Reinigungskörper von scheibenförmiger Gestalt sind und
c) dass eine Fläche jedes Reinigungskörpers in ihrem Umfangsbereich eine Vielzahl herausragender Reinigungselemente aufweist, zur Reinigung des Siebgewebes und/oder des Siebbodens und
d) dass die Reinigungselemente auf jeweils einer Flächenseite Noppen und/oder Borsten sind
e) dass die untere Fläche des oberen Reinigungskörpers einen zapfenartigen Fuß hat, zur Erzeugung von Kipp- und Taumelbewegungen und
f) dass der untere Reinigungskörper eine Öffnung hat, zur Aufnahme des zapfenartigen Fußes des oberen Reinigungskörpers und
g) dass die Reinigungskörper Öffnungen haben, für den Durchfall des Siebgutes und
h) dass die Reinigungskörper aus flexiblem Kunststoffmaterial hergestellt sind.

2. Vorrichtung gemäß Anspruch 1, **dadurch gekennzeichnet, dass** beide Reinigungskörper von gleicher Größe und Gestalt eines Dreiecks sind.

3. Vorrichtung gemäß Anspruch 1, **dadurch gekennzeichnet, dass** beide Reinigungskörper von gleicher Größe und Gestalt eines Rechtecks sind.

4. Vorrichtung gemäß Anspruch 1, **dadurch gekennzeichnet, dass** beide Reinigungskörper von gleicher Größe und Gestalt eines Quadrates sind.

5. Vorrichtung gemäß Anspruch 1, **dadurch gekennzeichnet, dass** beide Reinigungskörper von gleicher Größe und Gestalt eines Rhombus sind.

6. Vorrichtung gemäß Anspruch 1, **dadurch gekennzeichnet, dass** beide Reinigungskörper von gleicher Größe und Gestalt eines Kreises sind.

7. Vorrichtung gemäß Anspruch 1, **dadurch gekennzeichnet, dass** beide Reinigungskörper von unterschiedlicher Größe und verschiedener Gestalt, gemäß Anspruch 2-6, kombinierbar sind.

## Claims

1. A device for cleaning the sieve frame and base of a screening machine, particularly a plan sifter, having a combination of the following features:
a) that the device includes an upper and a lower cleaning member, which are detachably connected to one another and which both clean the sieve frame and sieve base simultaneously and continously and
b) that the cleaning members are of discoid design and
c) that the peripheral zone of one surface of each cleaning member is furnished with a plurality of protruding cleaning elements for cleaning the sieve mesh and/or the sieve base and
d) that the cleaning elements on one side of each surface are bosses and/or brushes
e) that the bottom surface of the upper cleaning member has a peg-like foot for generating tilting and tumbling motions and
f) that the lower cleaning member has an aperture to receive the peg-like foot of the upper cleaning member and
g) that the cleaning members have apertures through which the sieved material can fall and
h) that the cleaning members are made from flexible plastic material.

2. The device according to claim 1. **characterized in that** both cleaning members are the same size and have a triangular shape.

3. The device according to claim 1, **characterized in that** both cleaning members are the same size and have a rectangular shape.

4. The device according to claim 1, **characterized in that** both cleaning members are the same size and have a square shape.

5. The device according to claim 1, **characterized in that** both cleaning members are the same size and have a rhomboid shape.

6. The device according to claim 1, **characterized in that** both cleaning members are the same size and have a circular shape.

7. The device according to claim 1, **characterized in that** the two cleaning members may represent a combination of different sizes and differing shapes in accordance with claims 2-6.

## Revendications

1. Dispositif pour le nettoyage de monture de tamis et du fond d'un coffret de tamis d'un tamiseur, en particulier d'un plansichter, avec la combinaison des caractéristiques suivantes :
a) le dispositif comprend un corps de nettoyage supérieur et un corps de nettoyage inférieur, qui sont reliés entre eux de façon mobile et qui nettoient tous deux simultanément et constamment la monture du tamis et le fond du tamis et
b) les corps de nettoyage ont une forme de disque et
c) une surface de chaque corps de nettoyage présente dans sa zone périphérique un grand nombre d'éléments de nettoyage en saillie, pour le nettoyage du tissu de tamis et/ou du fond du tamis et
d) les éléments de nettoyage sont des nopes et/ou des poils sur respectivement un côté de surface
e) la surface inférieure du corps de nettoyage supérieur a une base en forme de tenon, pour générer les mouvements de basculement et de culbutage et
f) le corps de nettoyage inférieur a une ouverture, pour le logement de la base en forme de tenon du corps de nettoyage supérieur et
g) les corps de nettoyage ont des ouvertures, pour le passage du produit à tamiser et
h) les corps de nettoyage sont fabriqués à base de matériau plastique souple.

2. Dispositif selon la revendication 1, **caractérisé en ce que** les deux corps de nettoyage sont de grandeur identique et ont la forme d'un triangle.

3. Dispositif selon la revendication 1, **caractérisé en ce que** les deux corps de nettoyage sont de grandeur identique et ont la forme d'un rectangle.

4. Dispositif selon la revendication 1, **caractérisé en ce que** les deux corps de nettoyage sont de grandeur identique et ont la forme d'un carré.

5. Dispositif selon la revendication 1, **caractérisé en ce que** les deux corps de nettoyage sont de grandeur identique et ont la forme d'un losange.

6. Dispositif selon la revendication 1, **caractérisé en ce que** les deux corps de nettoyage sont de grandeur identique et ont la forme d'un cercle.

7. Dispositif selon la revendication 1, **caractérisé en ce que** les deux corps de nettoyage de grandeur identique et de forme différente peuvent être combinés selon les revendications 2 à 6.
